# EUROPÄISCHE PATENTSCHRIFT

(11) **EP 2 136 680 B1**
(45) Veröffentlichungstag und Bekanntmachung des Hinweises auf die Patenterteilung: **21.07.2010**
(21) Anmeldenummer: 08706032.3
(22) Anmeldetag: 27.02.2008
(51) Int. Cl.: A47B 88/04, A47C 20/04

(54) **KUPPLUNG FÜR EIN BEWEGBARES MÖBELTEIL**
COUPLING FOR A MOVABLE PIECE OF FURNITURE
SYSTÈME DE COUPLAGE POUR PARTIE DE MEUBLE MOBILE

(30) Priorität: 23.04.2007 AT 6272007
(43) Veröffentlichungstag der Anmeldung: 30.12.2009
(73) Patentinhaber: Julius Blum GmbH, 6973 Höchst (AT)
(72) Erfinder: GASSNER, Simon, A-6850 Dornbirn (AT)
(74) Vertreter: Hofinger, Stephan
(86) Internationale Anmeldenummer: PCT/AT2008/000063
(87) Internationale Veröffentlichungsnummer: WO 2008/128257

(56) Entgegenhaltungen:
- WO-A-2007/009133
- WO-A-2007/009135
- DE-A1- 10 253 362
- DE-U1-202006 008 825

## Beschreibung

Die vorliegende Erfindung betrifft eine Kupplung zur lösbaren Verbindung eines bewegbaren Möbelteils mit einem Antrieb, mit einem zur Befestigung am bewegbaren Möbelteil bestimmten ersten Kupplungsteil und einem zur Befestigung am Antrieb bestimmten zweiten Kupplungsteil, wobei der erste Kupplungsteil eine Öffnung zur zumindest teilweisen Aufnahme des zweiten Kupplungsteils aufweist.

Ein Antrieb für ein Bewegbares Möbelteil ist aus WO/2007/009 135 A2 bekannt.

Derartige Kupplungen weisen das Problem auf, dass es aufgrund von Einbautoleranzen des Antriebs oder des bewegbaren Möbelteils im Möbelkorpus nicht immer vorhersehbar ist, wie weit der zweite Kupplungsteil in die Öffnung des ersten Kupplungsteils einführbar ist. So kann sich beispielsweise der Antrieb bzw. das bewegbare Möbelteil (und damit die entsprechenden Kupplungsteile) je nach Einbausituation unterschiedlich tief im Möbelkorpus befinden.

Aufgabe der Erfindung ist es, eine gattungsgemäße Kupplung derart weiterzubilden, dass sie einen Ausgleich zumindest der Tiefentoleranz in Bezug auf die Anordnung des ersten und des zweiten Kupplungsteils zueinander aufweist.

Diese Aufgabe wird durch eine Kupplung mit dem Merkmal des Anspruchs 1 gelöst.

Durch das Vorsehen eines Verriegelungsmechanismus, welcher für unterschiedliche Einführungstiefen des zweiten Kupplungsteils in den ersten Kupplungsteil die Verriegelung der beiden Kupplungsteile zueinander sicherstellt, wird der aufgabengemäß geforderte Ausgleich der Tiefentoleranz erreicht

Bei einer bevorzugten Ausführungsform der Kupplung ist vorgesehen, dass der Verriegelungsmechanismus die Verbindung zwischen dem ersten und dem zweiten Kupplungsteil bei Erreichen einer vorgegebenen Trennkraft löst. In diesem Fall ist es vorteilhaft, wenn die vorgegebene Trennkraft für die wenigstens zwei unterschiedlichen Positionen gleich groß ist. Hierdurch wird erreicht, dass es bei der Benutzung der Kupplung zu keinen merklichen Abhängigkeiten von der tatsächlichen Einbaulage kommt.

Der Verriegelungsmechanismus kann beispielsweise zwei durch einen Kraftspeicher (zB Feder) gegeneinander vorgespannte Klemmbacken aufweisen, welche den zweiten Kupplungsteil im Verriegelungszustand festklemmen. Überschreitet die auf die beiden Kupplungsteile einwirkende Trennkraft die durch den Kraftspeicher auf die Klemmbacken ausgeübte Kraft, kommt es zu einem Öffnen des Verriegelungsmechanismus. Dies führt zu einer Entkupplung von Antrieb und bewegbarem Möbelteil.

Zur Erleichterung des Einführens des zweiten Kupplungsteils in die Öffnung des ersten Kupplungsteils kann vorgesehen sein, dass am zweiten Kupplungsteil ein Stift zum Einführen in die Öffnung angeordnet ist. Dabei kann der Stift wenigstens zwei axial voneinander beabstandete Rastpositionen für die Klemmbacken aufweisen.

Die beiden voneinander beabstandeten Rastpositionen erlauben die Verriegelung der beiden Kupplungsteile in den beiden unterschiedlichen Positionen des ersten und des zweiten Kupplungsteils relativ zueinander.

Dabei kann jede der Rastpositionen wenigstens eine Rille aufweisen, in welche die Klemmbacken im Verriegelungszustand eingreifen.

An sich können auch zwei oder mehrere Rillen pro Rastposition vorgesehen sein, sodass die Klemmbacken in jeder Rastposition in zwei oder mehrere Rillen eingreifen.

Soll die Trennkraft für die wenigstens zwei unterschiedlichen Positionen der Kupplungsteile gleich groß sein, muss allerdings gewährleistet sein, dass die Anzahl der Rillen, in welche die Klemmbacken im Verriegelungszustand eingreifen, für jede der Rastpositionen gleich groß ist.

An sich kann vorgesehen sein, dass die Rastpositionen über die axiale Erstreckung des Stiftes voneinander deutlich beabstandet sind, dass also zwischen den Rillen der jeweiligen Rastpositionen ein nicht gerillter axialer Bereich des Stiftes vorliegt. Dies ist allerdings insofern nachteilig, als sich hierdurch nur eine stufenweise Ausgleichsmöglichkeit für die Tiefenpositionierung der beiden Kupplungsteile zueinander ergibt

Besonders bevorzugt ist daher vorgesehen, dass der Stift über seine axiale Erstreckung eine Velzahl benachbarter Rillen aufweist. In diesem Fall gibt es also keine nicht-gerillten Zwischenräume zwischen den einzelnen Rastpositionen. Ist vorgesehen, dass die Klemmbacken im Verriegelungszustand jeweils in eine Rille eingreifen, wird durch jede Rille eine eigene Rastposition verwirklicht. Hierdurch ergibt sich eine annähernd stufenlose Ausgleichsmöglichkeit in Bezug auf die Tiefentoleranz.

Um das Einfangen des Stiftes in einer Richtung rechtwinklig zur Einführrichtung (also bei einer außermittigen Annäherung)zu gestatten, kann vorgesehen sein, vor der Öffnung des ersten Kupplungsteils einen Trichter anzuordnen.

An sich eignet sich die erfindungsgemäße Kupplung für unterschiedlichste Antriebe. Besonders bevorzugt ist allerdings vorgesehen, dass der zweite Kupplungsteil mit dem Zugmittel einer Einzugsvorrichtung verbindbar ist.

Die vorliegende Erfindung betrifft weiters eine Einzugsvorrichtung für ein bewegbares Möbelteil mit einem auf einer Rolle aufwickelbaren Zugmittel, wobei ein Elektromotor zum Antreiben der Rolle vorgesehen ist, wobei sich die Einzugsvorrichtung durch einen mit dem Zugmittel verbundenen zweiten Kupplungsteil einer Kupplung nach einer der oben ausgeführten Ausführungsformen auszeichnet.

Eine derartige Einzugsvorrichtung kann mit einem Gehäuse versehen sein, in welchem die Rolle und der Elektromotor angeordnet sind. In diesem Fall ist es vorteilhaft, wenn das Gehäuse im Abwickelbereich der Rolle ein Fenster aufweist, das wesentlich größer ist als der Querschnitt des Zugmittels. Hierdurch wird erreicht, dass sich das Zugmittel im Abwickelbereich in einer Richtung orthogonal zur Abwickelrichtung (und damit orthogonal zur Bewegungsrichtung des bewegbaren Möbelteils) relativ frei bewegen kann, was einen Ausgleich gegenüber Einbautoleranzen rechtwinklig zur Abwickelrichtung ergibt.

Beispielsweise kann der Durchmesser des Zugmittels ca. 0,5 mm bis 1 mm betragen, während das Fenster eine Länge und Breite von ca. 5 mm aufweist.

Soll die Einzugsvorrichtung eine Touch-Latch-Funktionalität aufweisen (in diesem Fall ist die Rolle durch eine von außen ausgeübte Krafteinwirkung auf das bewegbare Möbelteil auslösbar) bzw. soll sichergestellt sein, dass es bei einer entriegelten Kupplung zu einem Aufwickeln des Zugmittels kommt, kann vorgesehen sein, dass die Rolle in Abwickelrichtung durch einen Kraftspeicher vorgespannt ist

Der Kraftspeicher dient einerseits dazu, das Zugmittel bei entriegelter Kupplung aufzuwickeln. Andererseits sorgt der Kraftspeicher für eine mechanische Spannung entlang des Zugmittels. Dadurch können Kräfte, die von einem Benutzer auf das bewegbare Möbelteil ausgeübt werden, über das Zugmittel auf die Rolle übertragen werden. Eine Zug- oder Druckkraft auf das bewegbare Möbelteil führt hierdurch zu einer gewissen Verdrehung der Rolle, was von einem geeigneten Sensor (zum Beispiel Drehpotentiometer) detektiert werden kann. Der Sensor löst daraufhin den Elektromotor der Einzugsvorrichtung aus (Touch-Latch-Funktionalität).

Weitere Vorteile und Einzelheiten der Erfindung ergeben sich anhand der Figuren sowie der dazugehörigen Figurenbeschreibung. Dabei zeigen:
- Fig. 1a bis 1c: zwei perspektivische Ansichten bzw. Explosionsdarstellungen eines Ausführungsbeispiels einer erfindungsgemäßen Kupplung,
- Fig. 2a bis 2d: eine Draufsicht sowie jeweils eine dazugehörige Schnittdarstellung einer erfindungsgemäßen Kupplung in verschiedenen Betriebsstellungen,
- Fig.3: eine perspektivische Ansicht einer Einzugsvorrichtung mit der erfindungsgemäßen Kupplung,
- Fig. 4: eine weitere Ansicht zur Fig. 3 in einer unterschiedlichen Betriebsstellung,
- Fig. 5: einen Ausschnitt eines Möbelkorpus mit einem bewegbaren Möbelteil
- und: einer Einzugsvorrichtung nach den Fig. 3 und 4,
- Fig. 6: eine Detaildarstellung zur Fig. 5 und
- Fig. 7a bis 7c: verschiedene Ansichten eines Einführvorganges.

Die Fig. 1a und 1b zeigen zwei unterschiedliche perspektivische Ansichten einer erfindungsgemäßen Kupplung 1. Die Kupplung 1 weist einen ersten Kupplungsteil 2 auf, welcher an einem in der Fig. 1 nicht dargestellten bewegbaren Möbelteil montierbar ist. Weiters ist ein zweiter Kupplungsteil 3 vorgesehen, welcher in diesem Ausführungsbeispiel einen mit Rillen 10 versehenen Stift 9 aufweist (In Fig. 1c sind aus Gründen der Übersichtlichkeit nur die vordersten drei Rillen mit dem Bezugszeichen 10 versehen.).

Erkennbar ist, dass der erste Kupplungsteil 2 eine Öffnung 4 aufweist, in welche der Stift 9 des zweiten Kupplungsteils 3 unterschiedlich tief einführbar ist (zum Beispiel zwischen 2 mm und 6 mm). Der Öffnung 4 vorgelagert ist ein Trichter 6 zum Einfangen des Stiftes 9 (siehe insbesondere die Fig. 7a bis 7c).

In diesem Ausführungsbeispiel ist der zweite Kupplungsteil 2 im Wesentlichen zweiteilig ausgeführt, wobei zwischen den beiden Teilen der Verriegelungsmechanismus 5 angeordnet ist. Der Verriegelungsmechanismus 5 weist zwei schwenkbar gelagerte Klemmbacken 8 auf, welche durch einen Kraftspeicher 7 in Verriegelungsrichtung vorgespannt sind.

Wie insbesondere aus den Fig. 2a bis 2d hervorgeht, welche einen Einführvorgang (Fig. 2a bis 2c) bzw. einen Entriegelungsvorgang (Fig. 2d) zeigen, werden die beiden Klemmbacken 8 gegen die Beaufschlagung des Kraftspeichers 7 während des Einführens des Stiftes 9 auseinandergedrückt. Hierdurch kommt es zu einer leichten Dehnung des Kraftspeichers 7.

In Fig. 2c befindet sich die Kupplung 1 im Verriegelungszustand und der Kraftspeicher 7 drückt die Klemmbacken 8 gegen eine einzige Rille 10 des Stiftes 9.

Insbesondere in der Schnittdarstellung der Fig. 2d ist erkennbar, dass bei Überschreiten der durch den Kraftspeicher 7 ausgeübten Kraft die Klemmbacken 8 durch den Stift 9 auseinandergedrückt werden, wodurch sich der Kraftspeicher 7 leicht dehnt. Hierdurch kann der zweite Kupplungsteil 3 aus dem ersten Kupplungsteil 2 entfernt werden.

Wesentlich ist, dass in diesem Ausführungsbeispiel durch die Vielzahl der Rillen 10 der Stift 9 stufenlos unterschiedlich weit in die Öffnung 4 eingeführt werden kann. Die Klemmbacken 8 können den Stift 9 in jeder Position verriegeln, da der Stift 9 im Wesentlichen über seine gesamte axiale Erstreckung unterbrochen mit Rillen 10 versehen ist.

Fig. 3 zeigt eine Einzugsvorrichtung für ein nicht dargestelltes bewegbares Möbelteil. Die Einzugsvorrichtung ist in einem Antrieb 12 ausgebildet, welcher neben der Einzugsvorrichtung noch eine Ausstoßvorrichtung mit einem Ausstoßhebel 14 aufweist. Die Einzugsvorrichtung ist in einem Gehäuse 13 angeordnet, aus welchem das Zugmittel 11 herausgeführt ist. Das Zugmittel 11 ist mit dem zweiten Kupplungsteil 3 der in den vorherigen Figuren dargestellten Kupplung 1 verbunden.

Das Gehäuse 13 weist ein Fenster 14 auf, das wesentlich größer ist als der Querschnitt des Zugmittels 11. Hierdurch wird ein Ausgleich von Einbautoleranzen in Richtungen orthogonal zur dargestellten Richtung des Zugmittels 11 gestattet. Der Tiefenausgleich wird durch den oben beschriebenen Mechanismus gewährleistet, sodass sich insgesamt ein Ausgleich in allen Raumrichtungen ergibt.

Fig. 4 zeigt den in Fig. 3 angestellten Antrieb 12, wobei das Zugmittel 11 vollständig auf die nicht dargestellte Rolle aufgewickelt wurde.

Fig. 5 zeigt einen Ausschnitt eines Möbelkorpus 15, in welchem eine Schublade 16 als bewegbares Möbelteil bewegbar gelagert ist. An der Rückseite der Schublade 16 ist der erste Kupplungsteil 2 einer erfindungsgemäßen Kupplung 1 angeordnet. In dem in Fig. 5 dargestellten Zustand ist der zweiten Kupplungsteil 3 der erfindungsgemäßen Kupplung 1 mit dem ersten Kupplungsteil 2 verbunden, sodass die Schublade 16 durch das Zugmittel 11 in ihre geschlossene Endlage in den Möbelkorpus 15 bewegt werden kann. Der Ausstoßhebel 14 dient zum Ausstoßen der Schublade 16 aus dem Möbelkorpus 15.

Fig. 6 zeigt eine Detaildarstellung zur Fig. 5.

Die Fig. 7a bis 7c zeigen eine Situation, in welche durch Einbautoleranzen der zweite Kupplungsteil 3 relativ zum ersten Kupplungsteil 2 außermittig angeordnet ist. Erkennbar ist, dass der Trichter 6 dennoch das Einfangen des Stiftes 9 des zweiten Kupplungsteils 3 gestattet.

## Patentansprüche

1. Einzugsvorrichtung für ein bewegbares Möbelteil, mit einem auf einer Rolle aufwickelbaren Zugmittel, wobei ein Elektromotor zum Antreiben der Rolle vorgesehen ist und mit einer Kupplung zur lösbaren Verbindung des bewegbaren Möbelteils mit dem Elektroantrieb, mit einem zur Befestigung am bewegbaren Möbelteil bestimmten ersten Kupplungsteil und einem mit dem Zugmittel verbundenem zweiten Kupplungsteil, wobei der erste Kupplungsteil eine Öffnung zur zumindest teilweisen Aufnahme des zweiten Kupplungsteils aufweist, **dadurch gekennzeichnet, dass** ein Verriegelungsmechanismus (5) vorgesehen ist, durch den der erste Kupplungsteil (2) mit dem zweiten Kupplungsteil (3) in wenigstens zwei unterschiedlichen Positionen verbindbar ist, wobei sich der zweite Kupplungsteil (3) in den beiden unterschiedlichen Positionen unterschiedlich tief in der Öffnung (4) befindet.

2. Einzugsvorrichtung nach Anspruch 1, **dadurch gekennzeichnet, dass** der Verriegelungsmechanismus (5) die Verbindung zwischen dem ersten und dem zweiten Kupplungsteil (2, 3) bei Erreichen einer vorgegebenen Trennkraft löst.

3. Einzugsvorrichtung nach Anspruch 2, **dadurch gekennzeichnet, dass** die vorgegebene Trennkraft für die wenigstens zwei unterschiedlichen Positionen gleich groß ist.

4. Einzugsvorrichtung nach Anspruch 2 oder 3, **dadurch gekennzeichnet, dass** der Verriegelungsmechanismus (5) zwei durch einen Kraftspeicher (7) gegeneinander vorgespannte Klemmbacken (8) aufweist, welche den zweiten Kupplungsteil (3) im Verriegelungszustand festklemmen.

5. Einzugsvorrichtung nach einem der Ansprüche 1 bis 4, **dadurch gekennzeichnet, dass** am zweiten Kupplungsteil (3) ein Stift (9) zum Einführen in die Öffnung (4) angeordnet ist.

6. Einzugsvorrichtung nach Anspruch 5, **dadurch gekennzeichnet, dass** am Stift (9) wenigstens zwei axial voneinander beabstandete Rastpositionen für die Klemmbacken (8) angeordnet sind.

7. Einzugsvorrichtung nach Anspruch 6, **dadurch gekennzeichnet, dass** jede der Rastpositionen wenigstens eine Rille (10) aufweist, in welche die Klemmbacken (8) im Verriegelungszustand eingreifen.

8. Einzugsvorrichtung nach Anspruch 7, **dadurch gekennzeichnet, dass** die Anzahl der Rillen (10), in welche die Klemmbacken (8) im Verriegelungszustand eingreifen, für jede der Rastpositionen gleich groß ist.

9. Einzugsvorrichtung nach Anspruch 7 oder 8, **dadurch gekennzeichnet, dass** der Stift (9) über seine axiale Erstreckung eine Vielzahl benachbarter Rillen (10) aufweist.

10. Einzugsvorrichtung nach einem der Ansprüche 5 bis 9, **dadurch gekennzeichnet, dass** sich vor der Öffnung (4) ein Trichter (6) zum Einfangen des Stifts (9) befindet.

11. Einzugsvorrichtung nach einem der Ansprüche 1 bis 10, **dadurch gekennzeichnet, dass** der zweite Kupplungsteil (3) mit dem Zugmittel (11) einer Einzugsvorrichtung verbindbar ist.

12. Einzugsvorrichtung nach einem der Ansprüche 1 bis 11, **dadurch gekennzeichnet, dass** die Einzugsvorrichtung ein Gehäuse (13) aufweist, in welchem die Rolle und der Elektromotor angeordnet sind.

13. Einzugsvorrichtung nach Anspruch 12, **dadurch gekennzeichnet, dass** das Gehäuse (13) im Abwickelbereich der Rolle ein Fenster (14) aufweist, das wesentlich größer ist, als der Querschnitt des Zugmittels (11).

14. Einzugsvorrichtung nach einem der Ansprüche 1 bis 13, **dadurch gekennzeichnet, dass** die Rolle in Aufwickelrichtung durch einen Kraftspeicher vorgespannt ist.

## Claims

1. A retraction device for a movable furniture part comprising a pulling means which can be wound on to a roller, wherein there is provided an electric motor for driving the roller, and a coupling for releasably connecting the movable furniture part to the electric drive, having a first coupling portion intended for fastening to the movable furniture part and a second coupling portion connected to the pulling means, wherein the first coupling portion has an opening for at least partially receiving the second coupling portion, **characterised in that** there is provided a locking mechanism (5) by which the first coupling portion (2) can be connected to the second coupling portion (3) in at least two different positions, wherein the second coupling portion (3) is disposed at different depths in the opening (4) in the two different positions.

2. A retraction device as set forth in claim 1 **characterised in that** the locking mechanism (5) releases the connection between the first and second coupling portions (2, 3) upon the attainment of a predetermined separation force.

3. A retraction device as set forth in claim 2 **characterised in that** the predetermined separation force is of equal magnitude for the at least two different positions.

4. A retraction device as set forth in claim 2 or claim 3 **characterised in that** the locking mechanism (5) has two clamping jaws (8) which are biased relative to each other by a force storage means (7) and which clamp the second coupling portion (3) fast in the locking condition.

5. A retraction device as set forth in one of claims 1 through 4 **characterised in that** a pin (9) for insertion into the opening (4) is arranged on the second coupling portion (3).

6. A retraction device as set forth in claim 5 **characterised in that** arranged on the pin (9) are at least two axially mutually spaced latching positions for the clamping jaws (8).

7. A retraction device as set forth in claim 6 **characterised in that** each of the latching positions has at least one groove (10), into which the clamping jaws (8) engage in the locking condition.

8. A retraction device as set forth in claim 7 **characterised in that** the number of grooves (10) into which the clamping jaws (8) engage in the locking condition is the same for each of the latching positions.

9. A retraction device as set forth in claim 7 or 8 **characterised in that** the pin (9) has a plurality of adjacent grooves (10) over its axial extent.

10. A retraction device as set forth in one of claims 5 through 9 **characterised in that** a funnel (6) for capturing the pin (9) is disposed in front of the opening (4).

11. A retraction device as set forth in one of claims 1 through 10 **characterised in that** the second coupling portion (3) is connectable to the pulling means (11) of a retraction device.

12. A retraction device as set forth in one of claims 1 through 11 **characterised in that** the retraction device has a housing (13) in which the roller and the electric motor are arranged.

13. A retraction device as set forth in claim 12 **characterised in that** the housing (13) in the unwinding region of the roller has a window (14) which is substantially larger than the cross-section of the pulling means (11).

14. A retraction device as set forth in one of claims 1 through 13 **characterised in that** the roller is biased in the winding-on direction by a force storage means.

## Revendications

1. Dispositif de rentrée pour une partie de meuble mobile, avec un moyen de traction enroulable sur un rouleau, un moteur électrique étant prévu pour l'entraînement du rouleau, et avec un accouplement pour le raccordement détachable de la partie de meuble mobile à l'entraînement électrique, avec une première partie d'accouplement destinée à la fixation sur la partie de meuble mobile et une deuxième partie d'accouplement raccordée au moyen de traction, la première partie d'accouplement présentant une ouverture pour loger au moins partiellement la deuxième partie d'accouplement, **caractérisé en ce qu'**il est prévu un mécanisme de verrouillage (5) par lequel la première partie d'accouplement (2) peut être raccordée à la deuxième partie d'accouplement (3) dans au moins deux positions différentes, la deuxième partie d'accouplement (3) se trouvant, dans les deux différentes positions, à une profondeur différente dans l'ouverture (4).

2. Dispositif de rentrée selon la revendication 1, **caractérisé en ce que** le mécanisme de verrouillage (5) détache le raccordement entre la première et la deuxième partie d'accouplement (2, 3) lorsqu'une force de séparation prédéfinie est atteinte.

3. Dispositif de rentrée selon la revendication 2, **caractérisé en ce que** la force de séparation prédéfinie est de grandeur égale pour les deux positions différentes au moins au nombre de deux.

4. Dispositif de rentrée selon la revendication 2 ou 3, **caractérisé en ce que** le mécanisme de verrouillage (5) présente deux mâchoires de blocage (8) prétendues l'une contre l'autre par un accumulateur de force (7) et qui bloquent la deuxième partie d'accouplement (3) dans l'état de verrouillage.

5. Dispositif de rentrée selon l'une des revendications 1 à 4, **caractérisé en ce qu'**une broche (9) est disposée sur la deuxième partie d'accouplement (3) pour l'introduction dans l'ouverture (4).

6. Dispositif de rentrée selon la revendication 5, **caractérisé en ce qu'**au moins deux positions d'encliquetage espacées axialement l'une de l'autre pour les mâchoires de blocage sont disposées sur la broche (9).

7. Dispositif de rentrée selon la revendication 6, **caractérisé en ce que** chacune des positions d'encliquetage présente au moins une rainure (10) dans laquelle les mâchoires de blocage (8) viennent en prise dans l'état de verrouillage.

8. Dispositif de rentrée selon la revendication 7, **caractérisé en ce que** le nombre des rainures (10) dans lesquelles les mâchoires de blocage (8) viennent en prise dans l'état de verrouillage est de même grandeur pour chacune des positions d'encliquetage.

9. Dispositif de rentrée selon la revendication 7 ou 8, **caractérisé en ce que** la broche (9) présente, sur son étendue axiale, une multiplicité de rainures (10) voisines.

10. Dispositif de rentrée selon l'une des revendications 5 à 9, **caractérisé en ce que**, devant l'ouverture (4), il y a un entonnoir (4) destiné à capturer la broche (9).

11. Dispositif de rentrée selon l'une des revendications 1 à 10, **caractérisé en ce que** la deuxième partie d'accouplement (3) peut être raccordée au moyen de traction (11) d'un dispositif de rentrée.

12. Dispositif de rentrée selon l'une des revendications 1 à 11, **caractérisé en ce que** le dispositif de rentrée présente un boîtier (13) dans lequel le rouleau et le moteur électrique sont disposés.

13. Dispositif de rentrée selon la revendication 12, **caractérisé en ce que** le boîtier (13) présente, dans la zone de déroulement du rouleau, une fenêtre (14) qui est nettement plus grande que la section transversale du moyen de traction (11).

14. Dispositif de rentrée selon l'une des revendications 1 à 13, **caractérisé en ce que** le rouleau est prétendu par un accumulateur de force dans le sens d'enroulement.
